# EUROPÄISCHE PATENTSCHRIFT

(11) **EP 0 972 631 B1**
(45) Veröffentlichungstag und Bekanntmachung des Hinweises auf die Patenterteilung: **26.03.2003**
(21) Anmeldenummer: 99111751.6
(22) Anmeldetag: 18.06.1999
(51) Int. Cl.: B30B 1/32, B30B 15/16

(54) **Hydraulischer Antrieb für eine Presse**
Hydraulic drive for a press
Entraînement hydraulique pour une presse

(30) Priorität: 15.07.1998 DE 19831624
(43) Veröffentlichungstag der Anmeldung: 19.01.2000
(73) Patentinhaber: Müller Weingarten AG, D-88250 Weingarten (DE)
(72) Erfinder: Schaich, Günther, Dipl.-Ing., 73230 Kirchheim-Teck (DE); Beyer, Joachim, Dipl.-Ing., 88213 Ravensburg (DE)
(74) Vertreter: Patentanwälte Eisele, Otten, Roth & Dobler

(56) Entgegenhaltungen:
- EP-A- 0 311 779
- EP-A- 0 692 327
- DE-A- 4 429 782
- DE-A- 4 436 666
- JP-A- 9 123 000
- US-A- 4 707 988
- US-A- 5 460 084

## Beschreibung

Die Erfindung betrifft einen hydraulischen Antrieb für eine Presse nach dem Oberbegriff des Anspruchs 1.

### Stand der Technik:

Je nach Art des Antriebes unterscheidet man zwischen mechanischen und hydraulischen Pressen. Bei sog. Stufen- oder Transferpressen wird das Werkstück über mehrere Arbeitsoperationen hergestellt. Die Formgebung von Oberwerkzeug und Unterwerkzeug in der jeweiligen Stufe bestimmt den Fortschritt des Bearbeitungsvorgangs. Das gleiche gilt für sog. Großteil-Stufenpressen (GT-Pressen), bei welchen Werkzeuggröße und Transportschritte im Allgemeinen größer ausfallen als bei normalen Stufen- oder Transferpressen. Alle Stößelbewegungen erfolgen synchronisiert von einem zentralen Hauptantrieb aus über ein im Kopfstück der Presse befindliches Pressengetriebe. Dabei werden die über Kurvengetriebe gesteuerten Längs- und/oder Querbewegungen sowie eventuelle Hubbewegungen der Transporteinrichtung für den Werkstücktransport vom Hauptantrieb abgeleitet und sind somit mit der Stößelbewegung synchronisiert. Hierdurch sind die Bewegungen derartiger Stufen- oder Transferpressen oder GT-Pressen bezogen auf den Umformweg innerhalb der Stufe und bezogen auf den Transportvorgang zwischen den Stufen geometrisch festgelegt. Derartige Pressen sind z. B. als Exzenter- und Kurbelpressen ausgelegt. Die Kinematik des Schubkurbelgetriebes bestimmt die Bewegung des Arbeitsstößels, wobei der jeweilige Kurbelwinkel die Umformkraft bestimmt. Dabei wird die Energie aus einem Schwungrad gewonnen, welches die Kurbelwelle antreibt. Weiterhin steht auch die Stößelgeschwindigkeit im direkten Zusammenhang zum Kurbelwinkel und es ergibt sich somit ein starrer Prozeßablauf. Mechanische Pressen haben einen hohen Wirkungsgrad und können mit hoher Hubzahl betrieben werden, da dem Schwungrad nur soviel Energie entnommen wird, wie dies die Pressenbewegung und der Arbeitsvorgang erfordert.

Hydraulisch betätigte Pressen arbeiten nach dem hydrostatischen Prinzip mit einer gleichmäßigen Druckausbreitung in einer Flüssigkeit, wobei der Druck auf eine Kolbenfläche eines Zylinder-Kolbensystems eine zum Druck proportionale Kraft erzeugt. Dadurch kann ein hydraulisch angetriebener Stößel an jeder Stelle des Stößelhubes und damit unabhängig von der Werkzeugstellung eine Kraft bis zur Höhe der Nennkraft der Presse entfalten. Hydraulische Pressen sind deshalb auf jenen Gebieten der Umformtechnik bevorzugt, bei denen die Kraft längs des Stößelwegs konstant oder verfahrensbedingt regelbar sein muß und auch dort, wo ein großer Umformweg erforderlich ist.

Der Antrieb der Zylinder-Kolbensysteme von hydraulischen Pressen und damit der Antrieb der Stößelbewegung erfolgt entweder direkt durch Konstantförderpumpen (Zahnrad- oder Schraubenpumpen) oder bei größeren Maschinen durch verstellbare Axial- oder Radialkolbenpumpen. Dabei werden Betriebsdrücke von z. B. 200 - 300 bar erzeugt.

Unterschiedlich zu einem solchen unmittelbaren Pumpenantrieb ist der Antrieb einer hydraulischen Presse mit Speicherantrieb. Wirkt beim unmittelbaren Antrieb die Pumpe bei jedem Arbeitsvorgang direkt auf das Zylinder-Kolbensystem, so fördert beim Druckspeicherantrieb die Pumpe zunächst in einen Hochdruckspeicher, aus dem dann der Arbeitszylinder über ein Proportionalventil oder Servoventil mit Nenndruck gespeist wird. Daher müssen beim unmittelbaren Pumpenantrieb die Pumpe und der Antriebsmotor auf den größten momentanen Leistungsbedarf der Presse ausgelegt sein. Über eine Verstellung der Fördermenge der Hochdruckpumpe ist dadurch die Stößelgeschwindigkeit meist stufenlos einstellbar. Demgegenüber wird die Geschwindigkeit des Stößels beim Druckspeicherantrieb nur indirekt von der Pumpenleistung beeinflußt, so daß die Pumpenleistung auf einen mittleren Energiebedarf ausgelegt und somit kleiner dimensioniert werden kann. Das Arbeitsvermögen beim Speicherantrieb ist dann auf die im Hochdruckspeicher gespeicherte Energie begrenzt. Vorstehende Ausführungen stellen klar, daß hydraulische Pressen in ihrer Betriebsart flexibler einsetzbar sind als mechanische Pressen.

Es ist auch möglich und an sich bekannt, den Bewegungs- und Kraftverlauf einer mechanischen Presse auf einer hydraulischen Presse nachzubilden. Diese Möglichkeit wird dann genutzt, wenn bei einer geplanten Produktionsumstellung andere bzw. neue Teile auf eine GT-Presse hergestellt werden sollen.

Zum Einfahren und Optimieren dieser Werkzeuge wird dann eine hydraulische Presse verwendet auf der die einzelnen Umformstufen der GT-Presse simuliert werden. Eine derartige hydraulische Presse wird z.B. in der Druckschrift JP-A-9 123 000 offenbart.

Die erheblich teurere GT-Presse wird somit nicht durch die Einarbeitung von Werkzeugsätzen blockiert und steht voll für den Produktionsprozeß zur Verfügung.

Aufgrund der in der Einarbeitungspresse optimierten Werkzeugsätze kann nach erfolgtem Werkzeugwechsel die GT-Presse ohne nennenswerte Unterbrechung die Produktion fortsetzen.

Der Einsatzzweck derartiger bekannter Simulationspressen ist aufgrund der Betriebsweise sehr beschränkt. Die hydraulischen Druckspeicher sind stets auf das höchste Potential des Nenndrucks aufzuladen und geben diesen maximalen Druck bei jedem Arbeitsvorgang ab. Überschüssige Energie wird über Drosseln vernichtet, was zu einem hohen Energieverlust führt. Die Speicher müssen stets wieder auf Nenndruck aufgeladen werden, was den Wirkungsgrad negativ beeinflußt. Auch die Hubzahl von z. B. 1 - 2 Hüben/min. fällt bei derartigen Simulationspressen sehr gering aus, so daß sie eher unwirtschaftlich arbeiten. Dies ist jedoch für den reinen Simulationsbetrieb, d. h. für eine Probierphase nicht von Bedeutung.

### Aufgabe, Lösung und Vorteile der Erfindung:

Der Erfindung liegt die Aufgabe zugrunde, den Anwendungsbereich derartiger hydraulischer Simulationspressen zu erweitern. Insbesondere soll eine derartige hydraulische Simulationspresse auch für Nullserien oder Kleinserien geeignet sein. Dabei soll der Wirkungsgrad wesentlich verbessert werden.

Diese Aufgabe wird durch die Merkmale des Anspruchs 1 gelöst. In den Unteransprüchen sind vorteilhafte und zweckmäßige Weiterbildungen der erfindungsgemäßen Presse angegeben.

Der Erfindung liegt der Kerngedanke zugrunde, daß eine herkömmliche hydraulische Simulationspresse bautechnisch dadurch erweitert wird, daß ein gewisser Produktionsbetrieb zur Herstellung von Nullserien oder Kleinserien auch mit dieser Presse möglich ist. Dies geschieht durch Ergänzung der herkömmlichen hydraulischen Presse durch eine Art "hydraulischen Transformator", mittels welchem die Betriebsart von einem Simulationsbetrieb problemlos in einen Produktionsbetrieb geändert werden kann. Dabei wird der sog. "hydraulische Transformator" durch eine Anordnung von mehreren schwenkwinkelverstellbaren Hydraulikeinrichtungen gebildet, wie sie prinzipiell als sog. Hydro-Motoren und Hydro-Pumpen bekannt sind. Hierzu wird beispielsweise auf die DE 44 29 782 A1 der Anmelderin verwiesen, in welcher eine entsprechende Anordnung von schwenkwinkelverstellbaren Hydraulikeinrichtungen zum Antrieb einer Zylinder-Kolbeneinheit dargestellt ist. Mittels derartigen Einrichtungen kann eine hydraulische Presse von einem Simulationsbetrieb in einem Produktionsbetrieb umgestellt werden. Dabei ist beim Simulationsbetrieb der sog. hydraulische Transformator abgeschaltet, beim Produktionsbetrieb wird dieser eingeschaltet. Die Stößelgeschwindigkeit kann beim Produktionsbetrieb auf z. B. 30 - 60 mm/sek. je nach Größe des Transformators abgesenkt werden, wobei 4 - 6 Hübe/min. eine höhere Ausbringung von Teilen ermöglicht. Durch die Hinzuschaltung des hydraulischen Transformators wird der Wirkungsgrad auf 60 - 75 % gesteigert, wobei Arbeitshübe von ca. 150 mm bei einem Gesamthub von ca. 700 mm problemlos einstellbar sind. Die Taktzeiten liegen in der Größenordnung von < 10 Sekunden. Entsprechend diesen Daten können demzufolge Nullserien oder Kleinserien wirtschaftlich gefahren werden, so daß eine derartige hydraulische Presse einen wesentlich erweiterten Verwendungszweck erhält. Dies führt zu einem erheblich vergrößerten Einsatzgebiet derartiger Spezialpressen. Sie kann sowohl als Simulationspresse für Einstellarbeiten z. B. einer GT-Presse als auch als Produktionspresse für Kleinserien verwendet werden.

Die Erfindung wird im Weiteren anhand der Zeichnung und dem hiermit beschriebenen Ausführungsbeispiel näher erläutert.

Die Figur zeigt eine prinzipielle Darstellung des Aufbaus und Anlagenschemas der Erfindung.

### Beschreibung des Ausführungsbeispiels:

In der Figur ist für eine nicht näher gezeigte hydraulische Presse ein Pressenstößel 1 dargestellt, der an seiner Unterseite ein nicht näher dargestelltes Oberwerkzeug aufnimmt. Die Auf- und Abwärtsbewegung des Pressenstößels 1 erfolgt auf hydraulischem Weg über wenigstens eine am Pressenstößel 1 angreifende Zylinder-Kolbeneinheit 2, welche als Hub- und Arbeitszylinder zur Durchführung des Umformvorgangs am Werkstück dient. Die Zylinder-Kolbeneinheit 2 weist einen Arbeitszylinder 3 auf, in dessen Inneren ein Arbeitskolben 4 auf- und abwärts bewegt wird. Der Arbeitskolben 4 weist an seiner unteren Seite eine Kolbenstange 5 auf, die mit dem Pressenstößel 1 verbunden ist. Oberhalb des Arbeitskolbens 4 befindet sich ein im Querschnitt kreiszylindrischer Zylinderraum 6, unterhalb des Arbeitskolbens 4 ein im Querschnitt ringförmiger Zylinderraum 7. Die wirksame kreiszylindrische obere Druckfläche F₁ auf den Arbeitskolben 4 wird demzufolge durch den Durchmesser d₁ des Arbeitskolbens 4 bestimmt. Die wirksame untere kreisringförmige Druckfläche F₂ wird durch die Flächendifferenz des Durchmessers d₁ des Arbeitskolbens 4 abzüglich des Durchmessers d₂ der Kolbenstange 5 gebildet.

Die erfindungsgemäße Presse weist zwei Betriebszustände auf. Zunächst wird der erste Betriebszustand als sog. "Simulationsbetrieb" erläutert.

### Zum Simulationsbetrieb:

Analog zu einer herkömmlichen hydraulischen Simulationspresse wird mittels eines Druckspeicherantriebs die Zylinder-Kolbeneinheit 2 betätigt. Hierfür wird ein Hochdruckspeicher 8 mittels einer Pumpenanordnung 9 auf den maximal erforderlichen Druck aufgeladen, wobei ein Steuerblock 10 die Leitungsabschnitte 11, 12 zwischen Pumpenanordnung 9 und Hochdruckspeicher 8 verbindet. Zur Aufladung des Hochdruckspeichers 8 wäre auch eine direkte Verbindung (Leitung 11') möglich. Die Pumpenanordnung 9 für einen Speicherantrieb besteht üblicherweise aus einer Konstantpumpe, Nullhubpumpe oder einer Verstellpumpe. Der Einfachheit halber ist ein Antriebsmotor 13 für eine Förderpumpe 14 dargestellt, die das Hydraulikmedium aus einem Ölbehälter bzw. Tank 15 fördert. Die Förderrichtung der dargestellten Konstantpumpe 14 ist mit dem Pfeil 16 symbolisch dargestellt.

Zum Betrieb der Zylinder-Kolbeneinheit beinhaltet der Steuerblock 10 eine Proportionalventilanordnung ausgebildet, so daß das Hydraulikmedium aus dem Hochdruckspeicher 8 mit Nenndruck über eine im Steuerblock 10 angeordnete Proportionalventilanordnung oder Servoventil (Stetigventil) und über die Zufuhrleitung 17 mit der Ergänzungsleitung 18 zum oberen kreiszylindrischen Zylinderraum 6 der Zylinder-Kolbeneinheit geführt wird. Gleichzeitig wird das Hydraulikmedium aus dem ringförmigen Zylinderraum 7 über eine Ergänzungsleitung 19 und über die Leitung 20 zum Steuerblock 10 geführt, wobei die Druckentlastung des Druckmediums aus dem Zylinderraum 7 zu einem nicht näher dargestellten Ölbehälter erfolgt. Hierdurch wird der Pressenstößel 1 in Abwärtsrichtung betätigt.

Die Aufwärtsbewegung des Pressenstößels 1 geschieht durch Druckbeaufschlagung des unteren Zylinderraums 7 bei gleichzeitiger Entlastung des oberen Zylinderraums 6. Im dargestellten und beschriebenen Simulationsbetrieb werden die in der Beschreibungseinleitung erläuterten Betriebszustände zur Simulation einer mechanischen Presse und insbesondere einer Transferpresse oder GT-Presse gefahren. Diese hydraulischen Simulationspressen sind von ihrem Aufbau und ihrer Betriebsweise grundsätzlich bekannt.

### Zum Produktionsbetrieb:

Die zuvor beschriebene, herkömmliche hydraulische Simulationspresse wird erfindungsgemäß durch einen sog. hydraulischen Transformator 27 ergänzt, wie er in der Figurendarstellung mit einer gestrichelten Linie eingezeichnet ist. Hierbei handelt es sich um eine erste Hydraulikeinrichtung 28, die als schwenkwinkelverstellbare Motor-Pumpenanordnung 29 ausgebildet ist. Diese Anordnung wird insbesondere als Hydro-Motor in der mit Pfeil 30 angegebenen Strömungsrichtung betrieben, wobei die durch den Pfeil 31 dargestellte Verstellbarkeit dieses Hydro-Motors ein verändertes Schluckvolumen und damit einen veränderten Förderstrom erlaubt. Die Drehzahl des Hydro-Motors wird durch einen Drehzahlregler 32 erfaßt. Der Antrieb für den Hydro-Motor 29 erfolgt über den Hochdruckspeicher 8 und über die Zufuhrleitung 33. Ein Öltank 34 dient zur Aufnahme des den Hydro-Motor 29 durchströmenden Hydraulikmediums.

Der als Hydro-Motor wirkenden Hydraulikeinrichtung 29 ist über eine mechanische Kupplungseinrichtung 35 eine zweite Hydraulikeinrichtung 36 zugeordnet. Diese Hydraulikeinrichtung 36 ist ebenfalls als schwenkwinkelverstellbare Pumpen-Motoreinrichtung 37 ausgebildet, wobei die oberen und unteren Doppelpfeile 38, 39 die Arbeitsweise dieser Einrichtung als Pumpe oder Motor in je zwei Strömungsrichtungen belegen. Demgegenüber deutet der einzige obere Doppelpfeil 40 in der Hydraulikeinrichtung 29 darauf hin, daß diese Anordnung als Hydro-Motor oder als Pumpe in nur einer, entgegengesetzten Strömungsrichtung betätigbar ist. Das aus dem Hochdruckspeicher 8 austretende Druckmedium treibt demzufolge den Hydro-Motor 29 an, der seinerseits mittels einer gezielten und regelbaren Einstellung über die Kupplungsanordnung 35 die als Hydro-Pumpe wirkende Einrichtung 37 antreibt. Auch diese Pumpenanordnung ist entsprechend der Pfeildarstellung 41 schwenkwinkelverstellbar, so daß das Schluckvolumen der Pumpe und damit der Durchgangsförderstrom durch die Hydro-Pumpe stufenlos regelbar ist.

Der Hydro-Pumpe 37 sind im Eingangsbereich ein erstes Absperrventil 42 und im Ausgangsbereich ein weiteres Absperrventil 43 zugeordnet, welches den Durchfluß des Druckmediums durch den hydraulischen Transformator zuführt oder verhindert bzw. den hydraulischen Transformator zu- oder abschaltet. In der gezeigten Darstellung ist der Durchgang durch diese Ventile gesperrt eingezeichnet.

Ein weiteres Absperrventil 44 ist als sogenannter hydraulischer Stecker zwischen dem Hochdruckspeicher 8 und der ersten Hydraulikeinrichtung 28 angeordnet.

Der Betrieb des hydraulischen Transformators zur Betätigung des Pressenstößels 1 geschieht demzufolge geregelt über das Druckmedium des Hochdruckspeichers 8, der den Hydro-Motor 29 antreibt. Dieser Hydro-Motor 29 treibt seinerseits über die Kupplungsanordnung 35 die schwenkwinkelverstellbare Hydro-Pumpe 37 an, die Hydraulikmedium in einem Kreislauf vom unteren Zylinderraum 7 über die Leitung 19 zum oberen Zylinderraum 6 in einer Art Kreislauf befördert. Eine solche Arbeitsweise ist prinzipiell in der DE 44 29 782 A1 der Anmelderin ausführlichst erläutert. Diese Druckschrift wird zur Erläuterung dieses Vorgangs explizit herangezogen.

Der hydraulische Transformator 27 ermöglicht demzufolge eine Ergänzung der zum Simulationsbetrieb erläuterten Presse zur Durchführung eines Produktionsbetriebs, wobei eine gezielte Regelung bzw. Steuerung des Druckverlaufs über die beiden Hydraulik-Einrichtungen 28, 36 ermöglicht wird. Der besondere Vorteil liegt in dem Zusammenwirken der herkömmlichen hydraulischen Pressenanordnung mit der Beaufschlagung der Zylinder-Kolbeneinheit 2 über das Medium des Druckmittelspeichers 8 und der zusätzlichen Verwendung eines sog. hydraulischen Transformators 27.

Wird der Pressenstößel 1 im Produktionsbetrieb in seine Ausgangsstellung zurückgefahren, so geschieht dies ebenfalls über den hydraulischen Transformator, d. h. das Hydraulikmedium aus dem oberen Zylinderraum 6 wird über die Förderleitung 18, die Ventilanordnung 43, die Hydro-Pumpe 37, die zweite Ventilanordnung 42 und über die Leitung 19 in den unteren Zylinderraum 7 befördert. Dabei wird die Durchflußrichtung der Hydro-Pumpe 37 umgekehrt. Der Antrieb dieser Bewegung kann wiederum durch den Hydro-Motor 29 gesteuert werden.

Die Erfindung ist nicht auf das dargestellte und beschriebene Ausführungsbeispiel beschränkt. Vielmehr umfaßt sich auch alle Abwandlungen im Rahmen der Schutzrechtsansprüche.

### Bezugszeichenliste:

- 1: Pressenstößel
- 2: Zylinder-Kolbeneinheit
- 3: Arbeitszylinder
- 4: Arbeitskolben
- 5: Kolbenstange
- 6: kreiszyl. Zylinderraum
- 7: ringförmiger Zylinderraum
- 8: Hochdruckspeicher
- 9: Pumpenanordnung
- 10: Steuerblock
- 11: Leitungsabschnitte
- 12: Leitungsabschnitte
- 13: Antriebsmotor
- 14: Förderpumpe
- 15: Ölbehälter/Tank
- 16: Pfeil
- 17: Zufuhrleitung
- 18: Ergänzungsleitung
- 19: Ergänzungsleitung
- 20: Leitung
- 23: Vorfülleinrichtung
- 24: Rückschlagventil
- 25: Hydroleitung
- 26: Ölbehälter
- 27: hydraulischer Transformator
- 28: 1. schw. Hydraulikeinrichtung
- 29: Motor-Pumpenanordnung
- 30: Pfeil
- 31: Pfeil
- 32: Drehzahlregler
- 33: Zufuhrleitung
- 34: Öltank
- 35: mech. Kupplungseinrichtung
- 36: 2. Hydraulikeinrichtung
- 37: Pumpen-Motoreinrichtung
- 38: Doppelpfeil
- 39: Doppelpfeil
- 40: Doppelpfeil
- 41: Pfeil
- 42: Absperrventil
- 43: Absperrventil
- 44: Absperrventil (hydr. Stecker)

## Patentansprüche

1. Hydraulischer Antrieb für eine Presse, insbesondere für eine Presse zur Simulation der Betriebsbedingungen von mechanischen Stufen- oder Transferpressen bzw. Großteil-Stufenpressen (GT-Pressen) mit wenigstens einer doppelseitig beaufschlagbaren Zylinder-Kobeneinheit (2) mit einem Druckspeicherantrieb (8,9) mit Hochdruckspeicher (8) und Motorpumpeneinheit (9) für einen Pressenstößel (1), wobei *der* Hochdruckspeicher (8) mittels der Motor-Pumpeneinheit (9) auf den maximalen Nenndruck aufgeladen und die Zylinder-Kolbeneinheit (2) in einem Simulationsbetrieb über Proportionalventile in einem Steuerblock (10) mittels des Speicherdrucks mit Hydraulikmedium betätigbar ist, **dadurch gekennzeichnet, dass** zur Umstellung der Presse von dem "Simulationsbetrieb" mit hoher Stößelgeschwindigkeit und niedriger Hubzahl in einen "Produktionsbetrieb" mit niedrigerer Stößelgeschwindigkeit und höherer Hubzahl dem Druckspeicherantrieb (8, 9) für die Zylinder-Kolbeneinheit (2) ein hydraulischer Transformator (27) zugeordnet ist, bestehend aus einer ersten Hydraulikeinrichtung (28), die als schwenkwinkelverstellbarer Hydro-Motor (29) ausgebildet ist und einer mechanisch hiermit verbundenen Zweiten Hydraulikeinrichtung (36), die als schwenkwinkelverstellbare Hydro-Pumpe ausgebildet ist, wobei der Hochdruckspeicher (8) des Druckspeicherantriebs (8, 9) für den Simulationsbetrieb gleichermaßen zum Antrieb der ersten Hydraulik-Einrichtung (28) im Produktionsbetrieb dient.

2. Antrieb nach Anspruch 1, **dadurch gekennzeichnet, daß** im Simulationsbetrieb der Hochdruckspeicher (8) über den Steuerblock (10) mittels einer Motor-Pumpenanordnung (9) aufgeladen und über den Steuerblock (10) die Zylinder-Kolbeneinheit (2) betätigbar ist.

3. Antrieb nach Anspruch 2, **dadurch gekennzeichnet, daß** der Steuerblock (10) zur Steuerung bzw. Regelung der Arbeitszustände der Zylinder-Kolbeneinheit (2) im Simulationsbetrieb dient, wobei Geschwindigkeitsbereiche des Pressenstößels (1) bis zu 500 mm/sek. bei 1 - 2 Hüben/min. einstellbar sind.

4. Antrieb nach einem der vorgenannten Ansprüche, **dadurch gekennzeichnet, daß** die Druckbeaufschlagung bzw. Druckentlastung der Zylinderräume (6, 7) der Zylinder-Kolbeneinheit (2) über Servoventile, Stetigventile bzw. eine Proportionalventilsteuerungen im Steuerblock (10) erfolgt.

5. Antrieb nach Anspruch 1, **dadurch gekennzeichnet, daß** der Produktionsbetrieb durch ein Hinzuschalten eines hydraulischen Transformators (27) zur Pressenanordnung nach dem Simulationsbetrieb erfolgt, wobei der obere Zylinderraum (6) und der untere Zylinderraum (7) der Zylinder-Kolbeneinheit (2) über wenigstens eine Absperrventilanordnung (42, 43) und einer schwenkwinkelverstellbaren Hydro-Motor/Hydro-Pumpenanordnung (36, 37) verbunden sind.

6. Antrieb nach Anspruch 5, **dadurch gekennzeichnet, daß** die Hydraulikeinrichtung (36) als Pumpen-Motoranordnung ausgebildet ist, wobei die Pumpe oder Motor in je zwei Strömungsrichtungen arbeitet.

7. Antrieb nach einem der vorgenannten Ansprüche, **dadurch gekennzeichnet, daß** die Hydraulikeinrichtung (28) als schwenkwinkelverstellbare Pumpen-Motoranordnung ausgebildet ist, wobei die Pumpe in einer Strömungsrichtung und der Motor in der entgegengesetzten Strömungsrichtung arbeitet.

8. Antrieb nach einem der vorgenannten Ansprüche, **dadurch gekennzeichnet, daß** der Hydraulikeinrichtung (28) ein Drehzahlgeber (32) zugeordnet ist.

## Claims

1. Hydraulic drive for a press, in particular for a press for simulating the operating conditions of mechanical progressive or transfer moulding presses or progressive bulk presses (bulk presses) with at least one cylinder-piston unit (2) which can be loaded on either side with an accumulator drive (8, 9) with a high-pressure store (8) and motor pump unit (9) for a press plunger (1), wherein the high-pressure store (8) is loaded to the maximum nominal pressure by means of the motor pump unit (9) and the cylinder-piston unit (2) can be actuated in a simulation operation with hydraulic medium by means of the store pressure in a control block (10) via proportional valves, **characterised in that** to convert the press from "simulation operation" with high plunger speed and low stroke rate into "production operation" with low plunger speed and high stroke rate, a hydraulic transformer (27) consisting of a first hydraulic device (28) designed as a hydraulic motor (29) which is adjustable with respect to pivoting angle, and a second hydraulic device (36) mechanically connected thereto and designed as a hydraulic pump which is adjustable with respect to pivoting angle is associated with the accumulator drive (8, 9) for the cylinder-piston unit (2), wherein the high-pressure store (8) of the accumulator drive (8, 9) for simulation operation is equally used for the drive of the first hydraulic device (28) in production operation.

2. Drive according to claim 1, **characterised in that** in simulation operation the high-pressure store (8) is loaded by a motor pump arrangement (9) via the control block (10) and the cylinder-piston unit (2) can be actuated via the control block (10).

3. Drive according to claim 2, **characterised in that** the control block (10) is used to control or regulate the working states of the cylinder-piston unit (2) in simulation operation, speed ranges of the press plunger (1) being adjustable to 500 mm/sec at 1 to 2 strokes/min.

4. Drive according to any one of the preceding claims, **characterised in that** the pressure of the cylinder chambers (6, 7) of the cylinder-piston unit (2) is loaded or relieved via servo-valves, continuous valves or a proportional valve controller in the control block (10).

5. Drive according to claim 1, **characterised in that** production operation takes place by additionally connecting a hydraulic transformer (27) to the press arrangement after the simulation operation, the upper cylinder chamber (6) and the lower cylinder chamber (7) of the cylinder-piston unit (2) being connected via at least one stop valve arrangement (42, 43) and a hydraulic motor/hydraulic pump arrangement (36, 37) which can be adjusted with respect to pivoting angle.

6. Drive according to claim 5, **characterised in that** the hydraulic device (36) is designed as a pump motor arrangement, the pump or motor each working in two flow directions.

7. Drive according to any one of the preceding claims, **characterised in that** the hydraulic device (28) is designed as a pump motor arrangement which can be adjusted with respect to pivoting angle, the pump working in one flow direction and the motor in the opposite flow direction.

8. Drive according to any one of the preceding claims, **characterised in that** a speed sensor (32) is associated with the hydraulic device (28).

## Revendications

1. Entraînement hydraulique pour une presse, en particulier pour une presse pour la simulation des conditions de fonctionnement de presses de transfert ou de presses à étages mécaniques ou de presses à étages pour de grandes pièces (presses GT), comportant au moins un vérin (2) pouvant être alimenté des deux côtés, comportant un entraînement d'accumulateur de pression (8, 9) ayant un accumulateur à haute pression (8) et une unité de motopompe (9) pour un coulisseau de presse (1), l'accumulateur à haute pression (8) étant chargé, au moyen de l'unité de motopompe (9), à la pression nominale maximale et le vérin (2) pouvant être actionné par du fluide hydraulique dans un fonctionnement de simulation via des valves proportionnelles dans un bloc de commande (10) au moyen de la pression accumulée,
**caractérisé en ce que**, pour faire passer la presse d'un « fonctionnement de simulation » à vitesse de coulisseau élevée et faible nombre de courses à un « fonctionnement de production » à vitesse de coulisseau plus faible et à nombre de courses plus élevé, un transformateur hydraulique (27) est associé à l'entraînement d'accumulateur de pression (8, 9) pour le vérin (2), comportant un premier dispositif hydraulique (28), qui est réalisé comme moteur hydraulique (29) dont l'angle de pivotement est réglable, et un second dispositif hydraulique (36) relié mécaniquement à celui-ci, qui est réalisé comme pompe hydraulique dont l'angle de pivotement est réglable, l'accumulateur à haute pression (8) de l'entraînement d'accumulateur de pression (8, 9) pour le fonctionnement de simulation servant de la même façon pour l'entraînement du premier dispositif hydraulique (28) dans le fonctionnement de production.

2. Entraînement selon la revendication 1,
**caractérisé en ce que**, dans le fonctionnement de simulation, l'accumulateur à haute pression (8) est chargé par l'intermédiaire du bloc de commande (10) au moyen d'un agencement de motopompe (9) et, par l'intermédiaire du bloc de commande (10), le vérin (2) peut être actionné.

3. Entraînement selon la revendication 2,
**caractérisé en ce que** le bloc de commande (10) sert pour la commande ou le réglage des états de travail du vérin (2) dans le fonctionnement de simulation, des plages de vitesses du coulisseau de presse (1) jusqu'à 500 mm/s pour 1 - 2 courses/mn pouvant être réglées.

4. Entraînement selon une des revendications précitées,
**caractérisé en ce que** l'alimentation en pression ou la décharge de pression des espaces de cylindre (6, 7) du vérin (2) est effectuée par l'intermédiaire de servovalves, de valves à action progressive ou d'une commande à valve proportionnelle dans le bloc de commande (10).

5. Entraînement selon la revendication 1,
**caractérisé en ce que** le fonctionnement de production est mis en oeuvre par une mise en service d'un transformateur hydraulique (27) pour l'agencement de presse après le fonctionnement de simulation, l'espace de cylindre supérieur (6) et l'espace de cylindre inférieur (7) du vérin (2) étant reliés par l'intermédiaire d'au moins un agencement de valve d'arrêt (42, 43) et d'un agencement de moteur hydraulique/pompe hydraulique (36, 37) dont l'angle de pivotement est réglable.

6. Entraînement selon la revendication 5,
**caractérisé en ce que** le dispositif hydraulique (36) est réalisé comme agencement de pompe/moteur, la pompe ou le moteur travaillant, à chaque fois, dans deux sens d'écoulement.

7. Entraînement selon une des revendications précitées,
**caractérisé en ce que** le dispositif hydraulique (28) est réalisé comme agencement de pompe/moteur dont l'angle de pivotement est réglable, la pompe travaillant dans un sens d'écoulement et le moteur travaillant dans le sens d'écoulement opposé.

8. Entraînement selon une des revendications précitées,
**caractérisé en ce qu'**un capteur de vitesse de rotation (32) est associé au dispositif hydraulique (28).
